# EUROPÄISCHE PATENTSCHRIFT

(11) **EP 2 198 753 B1**
(45) Veröffentlichungstag und Bekanntmachung des Hinweises auf die Patenterteilung: **05.10.2011**
(21) Anmeldenummer: 09176658.4
(22) Anmeldetag: 20.11.2009
(51) Int. Cl.: A47C 17/22

(54) **Schlafsofa**
Sofa bed
Canapé-lit

(30) Priorität: 12.12.2008 DE 202008016505 U
(43) Veröffentlichungstag der Anmeldung: 23.06.2010
(73) Patentinhaber: FERDINAND LUSCH GMBH & CO. KG., 33649 Bielefeld (DE)
(72) Erfinder:
(74) Vertreter: Cohausz & Florack

(56) Entgegenhaltungen:
- DE-A1- 3 135 323
- DE-U1- 8 501 330
- DE-U1- 8 713 643
- US-A- 1 623 251

## Beschreibung

Die Erfindung betrifft ein Schlafsofa nach dem Oberbegriff des Anspruchs 1.

Aus der Patentschrift US 1 623 251 A ist ein Schlasofa nach dem Oberbegriff des Anspruchs 1 bekannt.

Ein anderes Beispiel für solche Schlafsofas, die auch als Längsschläfer bezeichnet werden ist aus der DE 299 22 556 U1 bekannt.

Zum Anheben und Senken des Mittelteiles, an dem sich zu Beginn des Anhebens aus dem Wagen das Fußteil abstützt und zwar derart, dass die jeweiligen Polster aneinander liegen, sind Schwenkbeschläge in Form jeweils eines Scherenbeschlages vorgesehen, durch den bei einem Aufschwenken des Fußteiles das Mittelteil angehoben wird, so dass beide in einer ausgeschwenkten Gebrauchsstellung in einer Liegeebene mit dem insoweit fest stehenden Sitzteil gelangen.

Nachteilig bei dieser Konstruktion ist der relativ komplizierte Aufbau des Scherenbeschlages bzw. der daran angeschlossenen weiteren Bauteile, die zur Funktionsfähigkeit im vorbeschriebenen Sinne erforderlich sind. Dabei sind diverse Laschen und Hebel an den Scherengliedern des Scherenbeschlages angeschlossen und seitlich mit dem Mitteilteil verbunden, so dass diese Bauteile entsprechend auftragen, wodurch das Platzangebot für das Polster des Mittelteiles naturgemäß eingeschränkt ist.

Darüber hinaus führt die Vielzahl der funktionsnötigen Teile der Scherenbeschläge zu hohen Fertigungskosten, die einem gewünschten, in wirtschaftlicher Hinsicht optimierten Einsatz entgegenstehen.

Konstruktionsbedingt ist der Anlenkbereich des Fußteiles am Mittelteil im in Ausziehrichtung vorderen Bereich angeordnet, so dass eine Verschwenkung des Fußteiles nur durch Übergriff in den gegenüberliegenden Bereich möglich ist, was die Handhabung erschwert, insbesondere bei kleiner gewachsenen Benutzern.

Da, wie erwähnt, die Polster des Fuß- und des Mittelteiles in abgesenkter und eingeschobener Nichtgebrauchsstellung aufeinander liegen, besteht die Gefahr, dass der Bezugsstoff beschädigt wird, zumindest jedoch auf Sicht abnutzt.

Der Erfindung liegt die Aufgabe zugrunde, ein Schlafsofa der gattungsgemäßen Art so weiterzuentwickeln, dass es konstruktiv einfacher aufgebaut und damit kostengünstiger herstellbar sowie einfacher zu handhaben ist.

Diese Aufgabe wird durch ein Schlafsofa mit den Merkmalen des Anspruchs 1 gelöst.

Der erfindungsgemäß als Viergelenkkette ausgebildete Schwenkbeschlag lässt sich durch wenige Bauteile in funktional optimierter Weise realisieren.

Dabei ist eine Viergelenkkette durch zwei Schwenkhebel definiert, deren jeweilige Schwenkachsen in ihrem Abstand gleichbleibend zueinander positioniert sind.

Bei dem Schwenkbeschlag können die Schwenkhebel einerseits an einem Rahmen des Mittelteiles und andererseits am Wagen angelenkt sein, wobei hierbei die Schwenkachsen in einem gewissen Höhenversatz zueinander stehen können und zwar derart, dass die höher liegende Schwenkachse in Nichtgebrauchsstellung des Mittelteiles eine dazu etwa fluchtende Position einnimmt.

Die Erfindung schafft weiterhin die Voraussetzung dafür, dass die Gelenkverbindung zwischen dem Fußteil und dem Mittelteil in dem Bereich möglich ist, der in Einschubrichtung gesehen dem Sitzteil zugewandt liegt.

Da überdies das Mittel- und das Fußteil mit ihren sozusagen Unterseiten aneinander liegen, so dass sich die jeweiligen Polster mit ihren Auflageflächen nicht berühren, ist der beim Stand der Technik zu beklagende Verschleiß des Bezugsstoffes praktisch ausgeschlossen.

Durch die quasi rückwärtige Anlenkung des Fußteiles am Mittelteil kann der Verschwenkvorgang des Fuß- und des Mittelteiles durch Angriff des Fußteiles im vorderen, beispielsweise einer Blende des Wagens zugeordneten Bereich erfolgen, wobei die Blende die Sichtseite des Schlafsofas in eingeschobener Stellung des Wagens bildet.

Als weiterer Vorteil der Erfindung ist zu erwähnen, dass die Schwenkbeschläge sehr flach aufbauen, so dass eine relativ dicke Polsterung insbesondere auch des Fußteiles möglich ist, was bislang in einem gewünschten Maße nicht zu verwirklichen war.

Darüber hinaus ist lediglich einer der beiden Schwenkhebel, der zweckmäßigerweise als Lenkerhebel bezeichnet wird, während des Verschwenkens im Überdeckungsbereich der Seitenfläche des Polsters des Mittelteiles angeordnet, so dass hier nur ein geringer seitlicher Überstand zu berücksichtigen ist, der das entsprechende Abmaß des Polsters schlimmstenfalls geringfügig einschränkt.

In einer aufgeschwenkten Gebrauchsstellung des Mittel- und des Fußteiles sind sämtliche Beschlagteile des Schwenkbeschlages unterhalb des Polsters des Mittelteiles angeordnet, so dass seitlich am Polster keine Beschlagteile vorstehen und sichtbar sind, wie dies bei dem bekannten Schlafsofa der Fall ist. Hierdurch wird nicht nur ein gefälligeres Aussehen erreicht, sondern auch die Gefahr einer Stoßverletzung eines Benutzers.

Nach einer vorteilhaften Weiterbildung der Erfindung ist vorgesehen, den in an sich bekannter Weise mit Rollen bestückten Wagen mittels sogenannter Vollauszüge am Gestell des Schlafsofas zu befestigen, durch die ein vollständiges Ausziehen des Wagens aus dem Gestell möglich ist, so dass die komplette Tiefe des Sitzteiles ausgenutzt werden kann, d.h., der Wagen kann vollständig nach hinten verfahren werden, wodurch die Tiefe des Mittel- und des Fußteiles optimal ausgelegt werden kann.

Weitere vorteilhafte Ausbildungen der Erfindung sind in den Unteransprüchen gekennzeichnet.

Ein Ausführungsbeispiel der Erfindung wird nachfolgend anhand der beigefügten Zeichnungen beschrieben.

Es zeigen:
- Figuren 1 bis 6: den Ablauf bei der Verwandlung eines erfindungsgemäßen Schlafsofas, jeweils in einer Seitenansicht.

In der Figur 1 ist ein Schlafsofa mit einem an einem Gestell 8 befestigten Rückenteil 1 und einem Sitzteil 2 dargestellt, unter dem ein herausziehbarer Wagen angeordnet ist, der vorderseitig durch eine Blende 6 abgedeckt ist, so dass das Schlafsofa in der in der Figur 1 gezeigten Funktionsstellung als Sitzmöbel vorderseitig insoweit vollständig geschlossen ist.

Zur Verwandlung des Schlafsofas von einem Sitz- zu einem Liegemöbel, deren Verwandlungspositionen in den Figuren 2 bis 6 dargstellt sind, sind in dem Wagen 3 ein Mittelteil 4 und ein Fußteil 5 mit ihren Rahmen 11,12 aneinander liegend angeordnet und mittels Schwenkbeschlägen 10 auf eine mit dem Sitzteil 2 gemeinsame Liegeflächen-Ebene aufschwenkbar.

Der Wagen 3 ist über Führungsschienen in Form von Vollauszügen 7 am Gestell 8 festgelegt und kann durch die Vollauszüge 7 über das Sitzteil 2 hinaus herausgezogen werden, wie dies in der Figur 2 dargestellt ist. Im Übrigen ist der Wagen 3 auf Rollen 9 verfahrbar gelagert.

Erfindungsgemäß sind die Schwenkbeschläge 10, von denen der Einfachheit halber im Folgenden lediglich einer beschrieben wird, jeweils als Vier-Gelenk-Kette ausgebildet, wobei jeder Schwenkbeschlag 10 als Schwenkhebel einen Steuerhebel 18 und einen Lenkerhebel 19 aufweist, die einerseits am Wagen 3 und andererseits am Rahmen 12 des Mittelteiles 4 angelenkt sind. Dabei ist der Anlenkpunkt des Steuerhebels 18 am Wagen 3 oberhalb des Anlenkpunktes des Lenkerhebels 19 angeordnet.

Der Steuerhebel 18 ist als Winkelhebel ausgebildet, an dessen freiem, abgewinkelten Ende eine Zugfeder 20 befestigt ist, die andererseits am Lenkerhebel 19 angeschlossen ist und die der Bewegungsunterstützung beim Abschwenken des Fuß- und Mittelteiles 5, 4 dient.

Weiter ist zu erkennen, dass das Fußteil 5 in ausgezogener Position des Wagens 3, jedoch in noch nicht aufgeschwenkter Stellung, wie sie in der Figur 2 gezeigt ist, an der dem Gestell 8 zugewandten Seite mittels einer Schwenkachse 21 mit dem Mittelteil 4 verbunden ist.

Durch Ergreifen und Anheben des Fußteiles 5 im Bereich der Blende 6 (Figur 3), wozu beispielsweise am Polster des Fußteiles 5 eine Schlaufe oder ein Griff angebracht sein kann, und in unmittelbarer Folge durch Herausziehen des Fußteiles 5 aus dem Wagen 3, entsprechend der Figur 4, wird das Mittelteil 4 in eine nahezu senkrechte Position übergeführt, bei gleichzeitigem Verschwenken des Steuerhebels 18 und des Lenkerhebels 19.

Da die jeweiligen gebildeten Schwenkachsen, an denen der Steuerhebel 18 und der Lenkerhebel 19 am Mittelteil 4 bzw. am Wagen 3 angeschlossen sind, in ihrem Abstand zueinander unveränderlich sind, ergibt sich eine Zwangführung bei der Verschwenkung des Mittelteiles 4, bei der der dem Lenkerhebel 19 zugeordnete Endbereich des Mittelteiles 4 angehoben wird, entsprechend der Darstellung in Figur 5 bis hin zu einer gestreckten Lage des Mittelteiles 4 und des Fußteiles 5 in einer Liegeflächenebene mit dem Sitzteil 2 (Figur 6).

Hierbei stützt sich das Mittelteil 4 zum einen am Sitzteil 2 ab, während die gegenüberliegende Seite durch die Anlage des Steuerhebels 18 an einem Anschlagzapfen 22 fest positioniert ist, der am Mittelteil 4 befestigt ist.

Zur Abstützung des Fußteiles 5 an dem dem Mittelteil 4 gegenüberliegenden Endbereich, ist dort eine Stütze 13 am Rahmen 11 angelenkt, die über ein Koppelglied 14 mit einer Schlepplasche 16 verbunden ist. Diese Schlepplasche 16 ist schwenkbar an einem Stützhebel 15 angeschlossen, der drehbar am Rahmen 12 des Mittelteils 4 befestigt ist und mit seinem gegenüberliegenden Ende in der in der Figur 6 gezeigten Endstellung an einem Auflager 17 anliegt, das mit der Blende 6 verbunden ist.

Durch die Kopplung der Stütze 13 mit dem Stützhebel 15 erfolgt eine bewegungsabhängige Verschwenkung der Stütze 13 während des Schwenkvorganges, so dass die Stütze 13 praktisch automatisch in ihre Stützstellung verfährt.

Das Fußteil 5 kann sich mit seiner zugeordneten Kante in ausgeschwenkter, d.h. gestreckter Stellung an dem Mittelteil 4 abstützen. Denkbar ist jedoch auch, das Mittelteil 4 hier mit einem Auflager zu versehen, auf dem das Fußteil 5 in der Endposition anliegt.

Ein Zurückverschwenken aus der in der Figur 6 gezeigten Liegestellung erfolgt durch Anheben des Fußteiles 5 und Verschieben in Richtung des Sitzteiles 2, wobei dann durch Überschlag des Lenkerhebels 19 das Polster des Mittelteiles 4 zum Wagen 3 hin ausgerichtet liegt, während das Polster des Fußteiles 5 praktisch eine Oberseite bildet und die beiden Rahmen 11, 12 des Fuß- bzw. Mittelteiles 5, 4 aufeinander liegen, gemäß der Figur 2.

Durch die Anordnung der Vier-Gelenk-Kette bzw. deren Konfiguration ist eine außerordentlich einfache und mit geringem Kraftaufwand mögliche Verschwenkung des Mittel- und des Fußteiles 4, 5 möglich.

### Bezugszeichenliste

- 1: Rückenlehne
- 2: Sitzteil
- 3: Wagen
- 4: Mittelteil
- 5: Fußteil
- 6: Blende
- 7: Vollauszug
- 8: Gestell
- 9: Rolle
- 10: Schwenkbeschlag
- 11: Rahmen
- 12: Rahmen
- 13: Stütze
- 14: Koppelglied
- 15: Stützhebel
- 16: Schlepplasche
- 17: Auflager
- 18: Steuerhebel
- 19: Lenkerhebel
- 20: Zugfeder
- 21: Schwenkachse
- 22: Anschlagzapfen

## Patentansprüche

1. Schlafsofa mit einem unterhalb eines an einem Gestell (8) befestigten Sitzteiles (2) angeordneten, herausziehbaren Wagen (3), in dem ein mittels Schwenkbeschlägen (10) aufschwenkbares Mittelteil (4) und ein daran angelenktes Fußteil (5) angeordnet sind,
das in Nichtgebrauchsstellung auf dem abgesenkten Mittelteil (4) aufliegt und bei ausgefahrenem Wagen (3) in eine gemeinsame Liegeebene mit dem Sitzteil (2) und dem Mittelteil (4) verschwenkt ist,
wobei jeder Schwenkbeschlag (10) als Vier-Gelenk-Kette ausgebildet ist, mit einem Steuerhebel (18) und einem Lenkerhebel (19), die einerseits am Mittelteil (4) und andererseits am Wagen (3) verdrehbar gelagert sind,
wobei in der Gebrauchsstellung und der Nichtgebrauchsstellung der Steuerhebel (18) in Auszugsrichtung des Wagens (3) vor dem Lenkerhebel (19) am Wagen (3) gelagert ist und
wobei in der Gebrauchsstellung der Steuerhebel (18) in Auszugsrichtung des Wagens (3) vor dem Lenkerhebel (19) am Mittelteil (4) gelagert ist,
**dadurch gekennzeichnet, dass** in der Nichtgebrauchsstellung der Steuerhebel (18) in Auszugsrichtung des Wagens (3) hinter dem Lenkerhebel (19) am Mittelteil (4) gelagert ist.

2. Schlafsofa nach Anspruch 1,
**dadurch gekennzeichnet, dass** der Steuerhebel (18) am in Auszugsrichtung gesehen vorderen Ende des Wagens (3) befestigt ist.

3. Schlafsofa nach Anspruch 1 oder 2,
**dadurch gekennzeichnet dass** die Anlenkung des Steuerhebels (18) am Wagen (3), bezogen auf das Sitzteil (2) oberhalb der Anlenkung des Lenkerhebels (19) am Wagen (3) liegt.

4. Schlafsofa nach einem der vorhergehenden Ansprüche,
**dadurch gekennzeichnet, dass** der Steuerhebel (18) als Winkelhebel ausgebildet ist, wobei am freien Ende des abgewinkelten Teiles eine Zugfeder (20) angeschlossen ist, die andererseits mit dem Lenkerhebel (19) verbunden ist.

5. Schlafsofa nach einem der vorhergehenden Ansprüche,
**dadurch gekennzeichnet, dass** am Mittelteil (4) ein Anschlagzapfen (22) befestigt ist, an dem sich der Steuerhebel (18) in Gebrauchsstellung des Mittelteiles (4) abstützt.

6. Schlafsofa nach einem der vorhergehenden Ansprüche,
**dadurch gekennzeichnet, dass** das Fußteil (5) und das Mittelteil (4) mittels einer Schwenkachse (21) drehbar miteinander verbunden sind, die in eingeschwenkter Nichtgebrauchsstellung der in Auszugsrichtung des Wagens (3) gesehenen rückwärtigen Seite zugeordnet ist.

7. Schlafsofa nach einem der vorhergehenden Ansprüche, **dadurch gekennzeichnet, dass** der Wagen (3) über einen Vollauszug im Gestell (8) verschiebbar gehalten ist.

## Claims

1. Sofa bed having a carriage (3) which can be pulled out and is arranged below a seat part (2) fixed to a frame (8), in which carriage (3) a centre part (4) which can be swivelled upwards by means of swivel fittings (10) and a foot part (5) articulated thereto are arranged,
which in the non-use position lies on the lowered centre part (4) and, when the carriage (3) is extended, is pivoted into a common bed level with the seat part (2) and the centre part (4),
wherein each swivel fitting (10) is designed as a four-bar linkage, having a control lever (18) and a guide lever (19), which are rotatably mounted to the centre part (4) at one end and to the carriage (3) at the other end,
wherein in the in-use position and the non-use position the control lever (18) is mounted to the carriage (3) in front of the guide lever (19) in the direction of extension of the carriage (3) and
wherein in the in-use position the control lever (18) is mounted to the centre part (4) in front of the guide lever (19) in the direction of extension of the carriage (3), **characterised in that** in the non-use position the control lever (18) is mounted to the centre part (4) behind the guide lever (19) in the direction of extension of the carriage (3).

2. Sofa bed according to Claim 1, **characterised in that** the control lever (18) is fixed to the end of the carriage (3) that is at the front when viewed in the direction of extension.

3. Sofa bed according to Claim 1 or 2, **characterised in that** the articulation of the control lever (18) on the carriage (3), in relation to the seat part (2), lies above the articulation of the guide lever (19) on the carriage (3).

4. Sofa bed according to any one of the preceding claims, **characterised in that** the control lever (18) is designed as an angle lever, wherein a tension spring (20) is connected onto the free end of the angled part and is connected to the guide lever (19) at its other end.

5. Sofa bed according to any one of the preceding claims, **characterised in that** a stop pin (22) is fixed to the centre part (4), on which stop pin (22) the control lever (18) is supported in the in-use position of the centre part (4).

6. Sofa bed according to any one of the preceding claims, **characterised in that** the foot part (5) and the centre part (4) are rotatably connected to each other by means of a swivel axis (21), which in the swivelled-in non-use position is associated with the side that is at the rear when viewed in the direction of extension of the carriage (3).

7. Sofa bed according to any one of the preceding claims, **characterised in that** the carriage (3) is held displaceably by means of a full extension unit in the frame (8).

## Revendications

1. Canapé-lit doté d'un chariot (3) extractible, qui est disposé sous une partie d'assise (2), fixée sur un châssis (8), et dans lequel sont agencées une partie centrale (4), qui peut pivoter au moyen d'armatures pivotantes (10), et, reliée à celle-ci de manière articulée, une partie de pied (5), qui, dans la position de non-utilisation, repose sur la partie centrale (4) abaissée, et qui, quand le chariot (3) est extrait, est pivotée, avec la partie d'assise (2) et la partie centrale (4), dans un plan de couchage commun, chaque armature pivotante (10) étant réalisée sous la forme d'une chaîne à quatre articulations, et dotée d'un levier de commande (18) et d'un levier de guidage (19), qui sont montés à pivotement sur la partie centrale (4), d'une part, et sur le chariot (3), d'autre part, sachant que, dans la position d'utilisation et dans la position de non-utilisation, le levier de commande (18) est agencé sur le chariot (3), en amont du levier de guidage (19), dans la direction d'extraction du chariot (3), et que, dans la position d'utilisation, le levier de commande (18) est agencé sur la partie centrale (4), en amont du levier de guidage (19), dans la direction d'extraction du chariot (3),
**caractérisé en ce que**, dans la position de non-utilisation, le levier de commande (18) est agencé sur la partie centrale (4), en aval du levier de guidage (19), dans la direction d'extraction du chariot (3).

2. Canapé-lit selon la revendication 1, **caractérisé en ce que** le levier de commande (18) est fixé à l'extrémité du chariot (3), qui, vue dans la direction d'extraction, est située en avant.

3. Canapé-lit selon revendication 1 ou 2, **caractérisé en ce que** l'articulation du levier de commande (18) sur le chariot (3) est située au-dessus de l'articulation du levier de guidage (19), par rapport au siège (2).

4. Canapé-lit selon l'une des revendications précédentes, **caractérisé en ce que** le levier de commande (18) est réalisé sous la forme d'un levier coudé, sachant qu'a l'extrémité libre de la partie coudée, est raccordé un ressort de traction (20), qui, d'autre part, est relié au levier de guidage (19).

5. Canapé-lit selon l'une des revendications précédentes, **caractérisé en ce que**, sur la partie centrale (4), est fixée une butée (22), sur laquelle s'appuie le levier de commande (18), dans la position d'utilisation de la partie centrale (4).

6. Canapé-lit selon l'une des revendications précédentes, **caractérisé en ce que** la partie de pied (5) et la partie centrale (4) sont reliées ensemble, en pivotement, au moyen d'un axe de pivotement (21), qui, dans la position de non-utilisation pivotée, est associé à la face arrière, dans la direction d'extraction du chariot (3).

7. Canapé-lit selon l'une des revendications précédentes, **caractérisé en ce que** le chariot (3) est maintenu, mobile, dans le châssis (8), au moyen d'un dispositif de rallonge à glissière.
